# EUROPÄISCHE PATENTANMELDUNG

(11) **EP 4 635 877 A1**
(43) Veröffentlichungstag der Anmeldung: **22.10.2025**
(21) Anmeldenummer: 25158846.3
(22) Anmeldetag: 19.02.2025
(51) Int. Cl.: B65F 1/16, B65D 88/12

(54) **ABSETZCONTAINER SOWIE VERFAHREN ZUM ENTLEEREN EINES SOLCHEN ABSETZCONTAINERS**

(30) Priorität: 26.03.2024 DE 102024108617
(71) Anmelder: Gertshauser, Kurt, 85126 Münchsmünster (DE)
(72) Erfinder: Gertshauser, Kurt, 85126 Münchsmünster (DE)
(74) Vertreter: Massinger, Marco

(57) **Zusammenfassung**

Die Erfindung betrifft einen Absetzcontainer mit einer Wanne (3) und einer Deckelanordnung, wobei die Deckelanordnung ein Basis-Deckelteil (5) sowie ein Front-Deckelteil (7) aufweist, wobei das Front-Deckelteil (7) derart mit dem Basis-Deckelteil (5) in Verbindung steht, dass das Front-Deckelteil (7) relativ zu dem Basis-Deckelteil (5) verschwenkbar ist, und wobei das Basis-Deckelteil (5) und/oder die Wanne (3) derart miteinander, bevorzugt formschlüssig und/oder lösbar und/oder werkzeuglos lösbar, verbindbar sind und/oder, bevorzugt formschlüssig und/oder lösbar und/oder werkzeuglos lösbar, verbunden sind, dass das Basis-Deckelteil, bevorzugt parallel zu einer Querachse (Q) der Wanne (3) und/oder des Absetzcontainers (1), verschwenkbar an der Wanne (3) gelagert ist.

## Beschreibung

Die Erfindung betrifft gemäß dem Anspruch 1 einen Absetzcontainer sowie gemäß dem Anspruch 15 ein Verfahren zum Entleeren des Absetzcontainers.

Ein beispielhafter Absetzcontainer zum Entsorgen von Material weist eine Wanne sowie eine mit der Wanne verbundene Deckelanordnung auf. Die Deckelanordnung ist, lediglich bei diesem Beispiel, dreiteilig aufgebaut und weist ein Basis-Deckelteil und ein Front-Deckelteil und ein Heck-Deckelteil auf. Das Basis-Deckelteil ist mit der Wanne verschweißt und das Front-Deckelteil und das Heck-Deckelteil ist jeweils verschwenkbar mit dem Basis-Deckelteil verbunden. Zum Entleeren des Materials aus einem Material-Aufnahmeraum des Absetzcontainers wird zunächst der Front-Deckelteil oder der Heck-Deckelteil geöffnet. Anschließend wird der Absetzcontainer beispielsweise mithilfe eines Absetzkipperaufbaus eines LKWs um eine Kippachse verkippt, so dass das Material bei geöffnetem Front-Deckelteil aus dem Material-Aufnahmeraum fällt.

Ist das Material in dem Material-Aufnahmeraum allerdings stark komprimiert, so kann es passieren, dass das Material auch bei geöffnetem Front-Deckelteil und gekipptem Absetzcontainer nicht allein durch Schwerkraftwirkung aus dem Material-Aufnahmeraum fällt. Das Material muss dann mit Hilfsmitteln manuell aus dem Material-Aufnahmeraum gelöst werden. Der Absetzcontainer hat somit den Nachteil, dass sich der Absetzcontainer nur mit erhöhtem Aufwand entleeren lässt.

Die Aufgabe der Erfindung besteht somit darin, einen Absetzcontainer bereitzustellen, der sich im Vergleich zu bekannten Absetzcontainer bei geringem Aufwand zuverlässig entleeren lässt.

Diese Aufgabe wird gelöst mit den Merkmalen der unabhängigen Ansprüche. Vorteilhafte Ausgestaltungen sind Gegenstand der darauf rückbezogenen Unteransprüche.

Erfindungsgemäß vorgeschlagen ist ein Absetzcontainer mit einer Wanne und einer Deckelanordnung, wobei die Deckelanordnung ein Basis-Deckelteil sowie ein Front-Deckelteil aufweist, wobei das Front-Deckelteil derart mit dem Basis-Deckelteil in Verbindung steht, dass das Front-Deckelteil relativ zu dem Basis-Deckelteil verschwenkbar ist, und wobei das Basis-Deckelteil und/oder die Wanne derart miteinander, bevorzugt formschlüssig und/oder lösbar und/oder werkzeuglos lösbar, verbindbar sind und/oder, bevorzugt formschlüssig und/oder lösbar und/oder werkzeuglos lösbar, verbunden sind, dass das Basis-Deckelteil, bevorzugt parallel zu einer Querachse des Absetzcontainers und/oder der Wanne, verschwenkbar an der Wanne gelagert ist. Alternativ oder zusätzlich sind das Basis-Deckelteil und/oder die Wanne dazu ausgebildet und/oder dazu geeignet, dass das Basis-Deckelteil derart mit der Wanne, bevorzugt lösbar und/oder werkzeuglos und/oder formschlüssig, verbindbar ist und/oder, bevorzugt formschlüssig, verbunden ist, dass das Basis-Deckelteil, bevorzugt parallel zu einer Querachse des Absetzcontainers und/oder der Wanne, verschwenkbar an der Wanne gelagert ist. So lässt sich das Material aus einem Material-Aufnahmeraum des Absetzcontainers bei geringem Aufwand, auch bei komprimiertem Material, besonders zuverlässig aus dem Absetzcontainer entleeren.

Um beispielsweise zu entsorgendes Material mit dem Absetzcontainer transportieren zu können, ist beispielhaft vorgesehen, dass die Wanne, bevorzugt zusammen mit der Deckelanordnung im geschlossenen Zustand, einen Material-Aufnahmeraum des Absetzcontainers nach außen begrenzt.

Um den Absetzcontainer möglichst einfach herstellen und lagern zu können, ist bevorzugt vorgesehen, dass der Absetzcontainer und/oder die Wanne zu einer Längsmittelebene des Absetzcontainers und/oder der Wanne zumindest im Wesentlichen ebenensymmetrisch ist, und/oder dass der Absetzcontainer und/oder die Wanne zu einer Quermittelebene des Absetzcontainers und/oder der Wanne zumindest im Wesentlichen ebenensymmetrisch ist.

Um eine kinematisch definierte Verschwenkbarkeit des Basis-Deckelteils relativ zu der Wanne zu erhalten, ist bei einer beispielhaften Ausführungsform vorgesehen, dass der Absetzcontainer eine heckseitige Schwenkwelle aufweist, wobei das Basis-Deckelteil, bevorzugt bei einer frontseitigen Verbindungseinrichtung des Absetzcontainers im Offenzustand, um die heckseitige, und bevorzugt mit dem Basis-Deckelteil verbundene, Schwenkwelle verschwenkbar an der Wanne gelagert ist, wobei bevorzugt vorgesehen ist, dass sich die heckseitige Schwenkwelle parallel zu einer Querachse des Absetzcontainers und/oder des Basis-Deckelteils und/oder der Wanne erstreckt.

Um die Verschwenkbarkeit des Basis-Deckelteils relativ zu der Wanne bedarfsgerecht zu ermöglichen oder zu verhindern, ist bei einer bevorzugten Ausführungsform vorgesehen, dass der Absetzcontainer eine heckseitige Verbindungseinrichtung aufweist, wobei vorgesehen ist, dass die heckseitige Verbindungseinrichtung, bevorzugt durch Drehen der heckseitigen Schwenkwelle um ihre Längsachse, von einem Schließzustand der heckseitigen Verbindungseinrichtung, bei dem die heckseitige Schwenkwelle, bevorzugt formschlüssig, mit der Wanne verbunden ist, in einen Schließzustand der heckseitigen Verbindungseinrichtung verstellbar ist, bei dem die heckseitige Schwenkwelle außer Verbindung, bevorzugt außer Formschlussverbindung, mit der Wanne steht.

Um die heckseitige Verbindungseinrichtung möglichst komfortabel verstellen zu können, ist bei einer exemplarischen Ausführungsform vorgesehen, dass die heckseitige Verbindungseinrichtung dazu ausgebildet ist und/oder dazu geeignet ist, dass, bevorzugt durch eine vorzugsweise manuelle Betätigung der heckseitigen Verbindungseinrichtung und/oder Drehen der heckseitigen Schwenkwelle um ihre Längsachse, die heckseitige Schwenkwelle, bevorzugt bei auf der Wanne aufgesetzter Deckelanordnung, mit der Wanne, bevorzugt lösbar und/oder werkzeuglos, mit der Wanne verbindbar ist, und zwar bevorzugt durch Verstellen der heckseitigen Verbindungseinrichtung in den Schließzustand der heckseitigen Verbindungseinrichtung oder von der Wanne lösbar ist, und zwar bevorzugt durch Verstellen der heckseitigen Verbindungseinrichtung vom Schließzustand der heckseitigen Verbindungseinrichtung in den Offenzustand der heckseitigen Verbindungseinrichtung.

Um den Absetzcontainer kostengünstig und einfach herstellen zu können, ist bei einer bevorzugten Ausführungsform vorgesehen, dass die heckseitige Schwenkwelle auf einer der Wanne abgewandten Deckfläche des Basis-Deckelteils befestigt ist, und/oder dass die heckseitige Schwenkwelle in und/oder innerhalb eines heckseitigen Endabschnittes des Basis-Deckelteils an dem Basis-Deckelteil befestigt ist, welcher heckseitige Endabschnitt des Basis-Deckelteils dem Front-Deckelteil abgewandt ist.

Um eine besonders leichtgängige Verschwenkbarkeit des Basis-Deckelteils relativ zu der Wanne zu erreichen und/oder um die Deckelanordnung beim Entleeren des Absetzcontainers möglichst weit von der Wanne wegzuschwenken, ist bevorzugt vorgesehen, dass das Basis-Deckelteil, bevorzugt parallel zu einer Längsachse des Absetzcontainers, eine Basislänge mit einem Wert der Basislänge aufweist, und dass sich der heckseitige Endabschnitt des Basis-Deckelteils ausgehend von einer heckseitigen, und bevorzugt dem Front-Deckelteil abgewandten, Endkante des Basis-Deckelteils bis zum einem Sechstel oder einem Fünftel oder einem Viertel oder einem Drittel des Wertes der Basislänge oder parallel zu der Längsachse über eine Länge von bis zu 30 cm erstreckt.

Um die heckseitige Schwenkwelle definiert an dem Basis-Deckelteil zu führen, ist bei einer beispielhaften Ausführungsform vorgesehen, dass der Absetzcontainer einen ersten, heckseitigen Lagerbock und/oder einen zweiten, heckseitigen Lagerbock aufweist, wobei vorgesehen ist, dass die heckseitige Schwenkwelle über den und/oder mittels des ersten, heckseitigen Lagerbockes und/oder des zweiten, heckseitigen Lagerbockes an dem Basis-Deckelteil befestigt ist, und/oder wobei vorgesehen ist, dass die heckseitige Schwenkwelle in einem Lagerbock-Durchlass des ersten, heckseitigen Lagerbockes und/oder in einem Lagerbock-Durchlass des zweiten, heckseitigen Lagerbockes drehbar gelagert ist, und/oder wobei vorgesehen ist, dass der erste, heckseitige Lagerbock und/oder der zweite, heckseitige Lagerbock auf der der Wanne abgewandten Deckfläche des Basis-Deckelteils befestigt ist.

Um eine mechanisch stabile und robuste Verbindbarkeit zwischen der heckseitigen Schwenkwelle und der Wanne zu erreichen, ist bei einer beispielhaften Ausführungsform vorgesehen, dass die heckseitige Verbindungseinrichtung eine erste, heckseitige Verbindungsanordnung und/oder eine zweite, heckseitige Verbindungsanordnung aufweist, wobei vorgesehen ist, dass die erste, heckseitige Verbindungsanordnung an einem ersten Ende der heckseitigen Schwenkwelle oder an einer ersten Stirnseite der heckseitigen Schwenkwelle angeordnet ist, und/oder dass die zweite, heckseitige Verbindungsanordnung an einem zweiten, dem ersten Ende der heckseitigen Schwenkwelle gegenüberliegenden Ende der heckseitigen Schwenkwelle und/oder an einer zweiten, der ersten Stirnseite der heckseitigen Schwenkwelle gegenüberliegenden Stirnseite der heckseitigen Schwenkwelle angeordnet ist.

Beispielhaft ist vorgesehen, dass die erste, heckseitige Verbindungseinrichtung und die zweite, heckseitige Verbindungseinrichtung können von ihrem Offenzustand in ihren Schließzustand und umgekehrt verstellbar sind, und zwar bevorzugt durch Drehen der heckseitigen Schwenkwelle um ihre Längsachse.

Bevorzugt ist vorgesehen, dass die erste, heckseitige Verbindungseinrichtung und die zweite, heckseitige Verbindungseinrichtung jeweils durch einen Exzenterverschluss oder durch einen Kastenverschluss gebildet sind. Insbesondere beim Exzenterverschluss ist nicht unbedingt ein Drehen der heckseitigen Schwenkwelle erforderlich, um die die erste, heckseitige Verbindungseinrichtung und die zweite, heckseitige Verbindungseinrichtung von ihrem Offenzustand in ihren Schließzustand oder umgekehrt zu verstellen.

Um die erste, heckseitige Verbindungsanordnung und/oder die zweite, heckseitige Verbindungsanordnung konstruktiv möglichst einfach und mechanisch robust zu gestalten, ist bei einer exemplarischen Ausführungsform vorgesehen, dass die erste, heckseitige Verbindungsanordnung durch ein erstes, deckelseitiges Verbindungselement sowie durch ein erstes, wannenseitiges Verbindungselement gebildet ist, und/oder dass die zweite, heckseitige Verbindungsanordnung durch ein zweites, deckelseitiges Verbindungselement sowie durch ein zweites, wannenseitiges Verbindungselement gebildet ist.

Um den Absetzcontainer mit möglichst wenigen bewegten Bauteilen herstellen zu können, ist bei einer beispielhaften Ausführungsform vorgesehen, dass das erste, deckelseitige Verbindungselement der ersten, heckseitigen Verbindungsanordnung drehfest mit dem ersten Ende der heckseitigen Schwenkwelle oder mit der ersten Stirnseite der heckseitigen Schwenkwelle verbunden ist, und/oder dass das zweite, deckelseitige Verbindungselement der zweiten, heckseitigen Verbindungsanordnung drehfest mit dem zweiten Endabschnitt der heckseitigen Schwenkwelle oder mit der zweiten Stirnseite der heckseitigen Schwenkwelle verbunden ist.

Um insbesondere die Wanne mechanisch besonders robust zu gestalten, ist bei einer bevorzugten Ausführungsform vorgesehen, dass das erste, wannenseitige Verbindungselement der ersten, heckseitigen Verbindungsanordnung, bevorzugt lage- und/oder positionsfest, an einer ersten Längswand der Wanne und/oder wannenaußenseitig an der Wanne befestigt ist, und/oder dass das zweite, wannenseitige Verbindungselement der zweiten, heckseitigen Verbindungsanordnung, bevorzugt lage- und/oder positionsfest, an einer zweiten Längswand der Wanne und/oder wannenaußenseitig an der Wanne befestigt ist.

Um den Material-Aufnahmeraum des Absetzcontainers hinsichtlich seines Aufnahmevolumens möglichst groß gestalten zu können, ist bei einer exemplarischen Ausführungsform vorgesehen, dass das erste, deckelseitige Verbindungselement der ersten, heckseitigen Verbindungsanordnung, eine erste Längswand der Wanne wannenaußenseitig übergreift, und/oder dass das zweite, deckelseitige Verbindungselement der zweiten, heckseitigen Verbindungsanordnung eine zweite Längswand der Wanne wannenaußenseitig übergreift.

Um die Verbindbarkeit des Basis-Deckelteils mit der Wanne auch im täglichen Einsatz stets zuverlässig gewährleisten zu können, ist bei einer bevorzugten Ausführungsform vorgesehen, dass das erste, deckelseitige Verbindungselement der ersten, heckseitigen Verbindungsanordnung und das erste, wannenseitige Verbindungselement der ersten, heckseitigen Verbindungsanordnung dazu ausgebildet sind und/oder dazu geeignet sind, dass das erste, deckelseitige Verbindungselement der ersten, heckseitigen Verbindungsanordnung in, bevorzugt lösbare und/oder werkzeuglose, Verbindung, bevorzugt Formschluss- und/oder Hakenverbindung, mit dem ersten, wannenseitigen Verbindungselement der ersten, heckseitigen Verbindungsanordnung bringbar ist, und zwar bevorzugt um das Basis-Deckelteil verschwenkbar an der Wanne zu lagern und/oder die heckseitige Schwenkwelle an der Wanne, bevorzugt lösbar und/oder werkzeuglos, zu befestigen, und/oder dass das zweite, deckelseitige Verbindungselement der zweiten, heckseitigen Verbindungsanordnung und das zweite, wannenseitige Verbindungselement der zweiten, heckseitigen Verbindungsanordnung dazu ausgebildet sind und/oder dazu geeignet sind, dass das zweite, deckelseitige Verbindungselement der zweiten, heckseitigen Verbindungsanordnung in, bevorzugt lösbare und/oder werkzeuglose, Verbindung, bevorzugt Formschluss- und/oder Hakenverbindung, mit dem zweiten, wannenseitigen Verbindungselement der zweiten, heckseitigen Verbindungsanordnung bringbar ist, und zwar bevorzugt um das Basis-Deckelteil verschwenkbar an der Wanne zu lagern und/oder die heckseitige Schwenkwelle an der Wanne, bevorzugt lösbar und/oder werkzeuglos, zu befestigen.

Um die heckseitige Schwenkwelle zusammen mit den der heckseitigen Schwenkwelle zugeordneten, deckelseitigen Verbindungselementen einfach und kostengünstig herstellen zu können, ist bei einer exemplarischen Ausführungsform vorgesehen, dass das erste, deckelseitige Verbindungselement und das zweite, deckelseitige Verbindungselement derart an der heckseitigen Schwenkwelle angeordnet sind, dass das erste, deckelseitige Verbindungselement der ersten, heckseitigen Verbindungsanordnung und das zweite, deckelseitige Verbindungselement der zweiten, heckseitigen Verbindungsanordnung ebenensymmetrisch zu der Längsmittelebene des Absetzcontainers und/oder der Wanne an der heckseitigen Schwenkwelle angeordnet sind, und/oder dass das erste, deckelseitige Verbindungselement der ersten, heckseitigen Verbindungsanordnung und das zweite, deckelseitige Verbindungselement der zweiten, heckseitigen Verbindungsanordnung derart an der heckseitigen Schwenkwelle angeordnet sind, dass ein in Verbindung bringen des ersten, deckelseitigen Verbindungselementes der ersten, heckseitigen Verbindungsanordnung mit dem ersten, wannenseitigen Verbindungselement der ersten, heckseitigen Verbindungsanordnung gleichermaßen und/oder gleichzeitig zu einem in Verbindung bringen des zweiten, deckelseitigen Verbindungselementes der zweiten, heckseitigen Verbindungsanordnung mit dem zweiten, wannenseitigen Verbindungselement der zweiten, heckseitigen Verbindungsanordnung führt, und/oder dass das erste, deckelseitige Verbindungselement der ersten, heckseitigen Verbindungsanordnung und das zweite, deckelseitige Verbindungselement der ersten, heckseitigen Verbindungsanordnung über die heckseitige Hohlwelle drehfest miteinander verbunden sind.

Um die Verbindungselemente kostengünstig und einfach bedienbar zu gestalten, ist bei einer bevorzugten Ausführungsform vorgesehen, dass das erste, deckelseitige Verbindungselement der ersten, heckseitigen Verbindungsanordnung und/oder das zweite, deckelseitige Verbindungselement der zweiten, heckseitigen Verbindungsanordnung, bevorzugt jeweils, durch eine Öse oder einen Haken gebildet ist, und/oder dass das erste, wannenseitige Verbindungselement der ersten, heckseitigen Verbindungsanordnung und/oder das zweite, wannenseitige Verbindungselement der zweiten, heckseitigen Verbindungsanordnung, bevorzugt jeweils, durch eine Öse oder einen Haken gebildet ist.

Um den Absetzcontainer von zwei Seiten komfortabel be- und entladen zu können, ist bei einer beispielhaften Ausführungsform vorgesehen, dass die Deckelanordnung ein Heck-Deckelteil aufweist, wobei vorgesehen ist, dass das Heck-Deckelteil derart mit dem Basis-Deckelteil in Verbindung steht, dass das Heck-Deckelteil relativ zu dem Basis-Deckelteil verschwenkbar ist, und/oder wobei vorgesehen ist, dass das Heck-Deckelteil an einer dem Front-Deckelteil gegenüberliegenden Seite des Basis-Deckelteils angeordnet ist.

Damit das Heck-Deckelteil kinematisch unabhängig zu der Verschwenkbarkeit des Basis-Deckelteils relativ zu der Wanne zu dem Basis-Deckelteil verschwenkbar ist, ist bei einer exemplarischen Ausführungsform vorgesehen,
dass die heckseitige Schwenkwelle unter Zwischenlage einer heckseitigen Hohlwelle in dem Lagerbock-Durchbruch des ersten, heckseitigen Lagerbockes und/oder in dem Lagerbock-Durchbruch des zweiten, heckseitigen Lagerbockes drehbar oder drehfest gelagert ist.

Um die Konstruktion des Absetzcontainers je nach Anwendungsfall möglichst flexibel zu gestalten, ist bei einer bevorzugten Ausführungsform vorgesehen, dass das Heck-Deckelteil drehfest mit der heckseitigen Hohlwelle verbunden ist, und/oder dass das Heck-Deckelteil derart mit der heckseitigen Hohlwelle verbunden ist, dass das Heck-Deckelteil um die heckseitige Hohlwelle und/oder relativ zu der heckseitigen Hohlwelle verschwenkbar ist.

Erfindungsgemäß vorgeschlagen ist ferner ein Verfahren zum Entleeren eines wie vorbeschriebenen Absetzcontainers mit einem Bereitstellungsschritt, bei dem der wie vorbeschriebene Absetzcontainer bereitgestellt wird, und zwar bevorzugt in seinem geschlossenen Zustand und einem Öffnungsschritt, bei dem das Front-Deckelteil in seinen Offenzustand verschwenkt wird und die frontseitige Verbindungseinrichtung in ihren Offenzustand verstellt wird, und einem Kippschritt, bei dem der Absetzcontainer um eine Kippachse gekippt und dadurch Material aus dem Material-Aufnahmeraum entleert wird.

Um den Absetzcontainer in zwei Richtungen komfortabel entleeren zu können, ist bevorzugt vorgesehen, dass der Absetzcontainer eine zur heckseitigen Schwenkwelle baugleiche frontseitige Schwenkwelle sowie eine zur heckseitigen Verbindungseinrichtung bau- und funktionsgleiche frontseitige Verbindungseinrichtung aufweist. Außerdem kann der Absetzcontainer eine zur heckseitigen Hohlwelle baugleiche frontseitige Hohlwelle sowie zu den heckseitigen Lagerböcken baugleiche frontseitige Lagerböcke aufweisen. Es gelten dabei dieselben Vorteile, wie sie bereits vorstehend in Verbindung mit der heckseitigen Schwenkwelle, der heckseitigen Hohlwelle, den heckseitigen Lagerböcken und der heckseitigen Verbindungseinrichtung dargelegt sind.

Um die Bedienbarkeit des Absetzcontainers möglichst komfortabel zu gestalten, ist beispielhaft vorgesehen, dass die Deckelanordnung eine heckseitige Feder- und/oder Dämpfereinheit und/oder eine frontseitige Feder- und/oder Dämpfereinheit aufweist, wobei bevorzugt vorgesehen ist, dass die heckseitige Feder- und/oder Dämpfereinheit dazu ausgebildet ist, dass das Front-Deckelteil in Richtung seines Offenzustandes relativ zu dem Basis-Deckelteil federbelastet ist, und/oder dass die frontseitige Feder- und/oder Dämpfereinheit dazu ausgebildet ist, dass das Heck-Deckelteil in Richtung seines Offenzustandes relativ zu dem Basis-Deckelteil federbelastet ist.

Um die Feder- und/oder Dämpfereinheiten mit möglichst wenig Gewicht und bei geringem Bauraumbedarf realisieren zu können, ist bevorzugt vorgesehen, dass die heckseitige Feder- und/oder Dämpfereinheit ein oder mehrere Feder- und/oder Dämpferelemente aufweist und/oder dass die frontseitige Feder- und/oder Dämpfereinheit ein oder mehrere Feder- und/oder Dämpferelemente aufweist,
wobei bevorzugt vorgesehen ist, dass die Feder- und/oder Dämpferelemente der heckseitigen Feder- und/oder Dämpfereinheit zwischen dem Basis-Deckelteil und dem Heck-Deckelteil wirken und/oder angeordnet sind, und/oder wobei bevorzugt vorgesehen ist, dass die Feder- und/oder Dämpferelemente der frontseitigen Feder- und/oder Dämpfereinheit zwischen dem Basis-Deckelteil und dem Front-Deckelteil wirken und/oder angeordnet sind.

Um die Feder- und/oder Dämpferelemente mit handelsüblichen Feder- und/oder Dämpferelemente bilden zu können, ist bevorzugt vorgesehen, und dass die Feder- und/oder Dämpferelemente der heckseitigen Feder- und/oder Dämpfereinheit jeweils durch eine Torsionsfeder oder durch eine Zugfeder und/oder durch einen Gasdruckdämpfer gebildet sind, und/oder dass die Feder- und/oder Dämpferelemente der frontseitigen Feder- und/oder Dämpfereinheit jeweils durch eine Torsionsfeder oder durch eine Zugfeder und/oder durch einen Gasdruckdämpfer gebildet sind.

Um die Deckelanordnung und/oder den Absetzcontainer einfach handhaben zu können, ist beispielhaft vorgesehen, dass das Basis-Deckelteil ein Hebeelement, bevorzugt eine Kranöse oder einen Schäkel oder eine Ringschraube, aufweist, und zwar bevorzugt um das Basis-Deckelteil oder die Deckelanordnung, bevorzugt im Offenzustand der heckseitigen Verbindungseinrichtung und/oder im Offenzustand der frontseitigen Verbindungseinrichtung, von der Wanne abhebbar und/oder auf die Wanne aufsetzbar ist.

Beispielhaft und/oder zur weiteren Verdeutlichung kann vorgesehen sein, dass die Wanne den Boden und die erste Längswand und die zweite Längswand und eine Frontwand und eine Heckwand aufweist, wobei bevorzugt vorgesehen ist, dass der Boden und die erste Längswand und die zweite Längswand und die Frontwand und die Heckwand zusammen einen, bevorzugt der Wanne zugeordneten, Material-Aufnahmeraum nach außen begrenzen, und/oder wobei bevorzugt vorgesehen ist, dass die erste Längswand und die zweite Längswand und die Frontwand und die Heckwand eine Aufnahmeraum-Öffnung nach außen begrenzen, über die der Material-Aufnahmeraum hin zu der Deckelanordnung offen, oder, bevorzugt bei geöffneter oder von der Wanne entfernter Deckelanordnung, nach außen offen ist.

Beispielhaft und/oder zur weiteren Verdeutlichung kann vorgesehen sein, dass die erste Längswand und die zweite Längswand und die Frontwand und die Heckwand von dem Boden, bevorzugt in positiver Hochachsenrichtung der Hochachse der Wanne, abragen, wobei besonders bevorzugt vorgesehen, dass die erste Längswand und die zweite Längswand jeweils rechtwinklig von dem Boden abragen und sich parallel zueinander und zu einer Längsmittelebene der Wanne und/oder des Absetzcontainers erstrecken.

Beispielhaft und/oder zur weiteren Verdeutlichung kann vorgesehen sein, dass in einem Schließzustand der Deckelanordnung bei geschlossener Deckelanordnung, das Basis-Deckelteil und das Front-Deckelteil zusammen einen, in negativer Hochachsenrichtung der Hochachse der Wanne offenen Winkel mit einem Front-Winkelwert einschließen, wobei bevorzugt vorgesehen ist, dass der Front-Winkelwert in einem Bereich von 30° bis 60°, bevorzugt in einem Bereich 40° bis 50°, liegt.

Beispielhaft und/oder zur weiteren Verdeutlichung kann vorgesehen sein, dass der Absetzcontainer und/oder die Wanne im Wesentlichen ebenensymmetrisch, zu bevorzugt einer dem Absetzcontainer und/oder der Wanne zugeordneten, Längsmittelebene ist. Alternativ oder zusätzlich zu der Ebenensymmetrie des Absetzcontainers und/oder der Wanne in Bezug auf die Längsmittelebene kann vorgesehen sein, dass der Absetzcontainer und/oder die Wanne im Wesentlichen ebenensymmetrisch, zu bevorzugt einer dem Absetzcontainer und/oder der Wanne zugeordneten, Quermittelebene ist. Bevorzugt kann vorgesehen sein, dass sich die Quermittelebene rechtwinklig zu der Längsmittelebene erstreckt, wobei bevorzugt vorgesehen ist, dass die Schnittachse zwischen der Längsmittelebene und der Quermittelebene die Hochachse des Absetzcontainers und/oder der Wanne bildet.

Beispielhaft und/oder zur weiteren Verdeutlichung kann vorgesehen sein, dass sich die Querachse des Absetzcontainers und/oder des Basis-Deckelteils rechtwinklig zu der Längsmittelebene des Absetzcontainers und/oder der Wanne erstreckt, und/oder dass sich die Querachse des Absetzcontainers und/oder des Basis-Deckelteils in der Quermittelebene des Absetzcontainers und/oder der Wanne erstreckt.

Beispielhaft und/oder zur weiteren Verdeutlichung kann vorgesehen sein, dass die Wanne durch eine Absetzmulde gebildet ist.

Beispielhaft und/oder zur Verdeutlichung kann vorgesehen sein, dass die Begriffe Front-Deckelteil und Heck-Deckelteil sowie die Begriffe, die mit dem Zusatz "heck" oder "front" beginnen, keine Richtungsangaben darstellen, sondern lediglich dazu dienen einzelne Bauteile des Absetzcontainers zu unterscheiden. Somit kann selbstverständlich beispielsweise das Front-Deckelteil auch als Heck-Deckelteil und umgekehrt bezeichnet, und zwar insbesondere in dem Fall, in dem Absetzcontainer im Wesentlichen ebenensymmetrisch zu der Quermittelebene ist.

Beispielhaft ist vorgesehen, dass der Absetzcontainer, bevorzugt die Wanne und/oder die Deckelanordnung, unterschiedlich groß sein kann. Beispielhaft kann der Absetzcontainer so dimensioniert sein, dass der Material-Aufnahmeraum ein Volumen bis 20m³ aufweist oder ein Volumen in einem Bereich von 5m³ bis 20m³, bevorzugt in einem Bereich von 6 bis 8m³, aufweist. Beispielhaft kann der Absetzcontainer ein nach DIN 30720 genormter Absetzcontainer sein. Alternativ oder zusätzlich kann die Wanne eine nach DIN 30720 genormte Absetzmulde sein.

Selbstverständlich kann die Deckelanordnung vollständig von der Wanne abgenommen werden. Hierzu können die heckseitige Verbindungseinrichtung und die frontseitige Verbindungseinrichtung zunächst in ihren Offenzustand überführt und die Deckelanordnung anschließend von der Wanne abgehoben werden.

Die Erfindung wird nachfolgend anhand einer Zeichnung näher erläutert.

Es zeigen:
- Figur 1: in einer Seitenansicht einen Absetzcontainer mit einer Wanne und einer Deckelanordnung;
- Figur 2: in einer Ansicht von oben den Absetzcontainer;
- Figur 3: in einer Ansicht von vorne den Absetzcontainer;
- Figur 4: in einer Detailansicht eine erste, heckseitige Verbindungsanordnung des Absetzcontainers, und
- Figuren 5 bis 8: in jeweils einer Seitenansicht den Absetzcontainer bei einem Entleerungsvorgang des Absetzcontainers.

In der Figur 1 ist ein Absetzcontainer 1 in geschlossenem Zustand dargestellt. Der Absetzcontainer 1 weist eine Wanne 3 und eine mit der Wanne 3 werkzeuglos lösbar verbundene Deckelanordnung auf, die hier entsprechend dem geschlossenen Zustand des Absetzcontainers 1 in ihrem Schließzustand dargestellt ist. Die Deckelanordnung weist, hier lediglich beispielhaft, ein Basis-Deckelteil 5 und ein, relativ zu dem Basis-Deckelteil 5 verschwenkbares, Front-Deckelteil 7 und ein, relativ zu dem Basis-Deckelteil 5 verschwenkbares, Heck-Deckelteil 9 auf. Das Basis-Deckelteil 5 und das Front-Deckelteil 7 und das Heck-Deckelteil 9 sind, hier lediglich beispielhaft, jeweils plattenförmig ausgebildet.

Die Wanne 3 begrenzt einen Material-Aufnahmeraum des Absetzcontainers nach außen. In dem Material-Aufnahmeraum kann zu entsorgendes Material, wie beispielsweise Bauschutt oder Erdaushub, eingefüllt und anschließend bei einem Entleerungsvorgang des Absetzcontainers 1 wieder aus dem Material-Aufnahmeraum ausgekippt werden. Der Material-Aufnahmeraum ist über eine Aufnahmeraum-Öffnung hin zu der Deckelanordnung offen. In dem in den Figuren 1 bis 4 dargestellten, geschlossenen Zustand des Absetzcontainers 1 ist der Material-Aufnahmeraum durch die Wanne 3 und die Deckelanordnung vollständig nach außen begrenzt.

Die Wanne 3 weist einen Boden 11 und eine erste Längswand 13 und eine zweite Längswand 15 und eine Frontwand 17 und eine Heckwand 19 auf. Die erste Längswand 13 und die zweite Längswand 15 und die Frontwand 17 und die Heckwand 19 ragen von dem Boden 11 in positiver Hochachsenrichtung der Hochachse H der Wanne 3 ab. Dabei ragen die erste Längswand 13 und die zweite Längswand 15 jeweils rechtwinklig von dem Boden 11 ab und erstrecken sich parallel zueinander und zu einer, in der Figur 2 dargestellten, Längsmittelebene LE der Wanne 3.

Wie dies in der Figur 1 dargestellt ist, sind die Wanne 3 und die Deckelanordnung im Wesentlichen ebenensymmetrisch zu der Längsmittelebene LE der Wanne. Zusätzlich ist die Wanne 3 im Wesentlichen ebenensymmetrisch zu einer Quermittelebene QE der Wanne 3. Die Quermittelebene QE erstreckt sich rechtwinklig zu der Längsmittelebene LE. In dem in der Figur 1 dargestellten, geschlossenen Zustand des Absetzcontainers 1 ist auch die Deckelanordnung im Wesentlichen ebenensymmetrisch zu der Quermittelebene QE. Die Schnittachse zwischen der Längsmittelebene LE und der Quermittelebene QE bildet die Hochachse H der Wanne 3. Eine Längsachse L der Wanne erstreckt sich rechtwinklig zu der Quermittelebene QE und liegt in der Längsmittelebene LE.

Der Absetzcontainer 1 weist, wie dies in der Figur 2 dargestellt ist, einen ersten, heckseitigen Lagerbock 21 und einen zweiten, heckseitigen Lagerbock 23 sowie eine heckseitige Schwenkwelle 25 und eine heckseitige Hohlwelle 27 auf. Die heckseitige Hohlwelle 27 begrenzt einen Durchlass der heckseitigen Hohlwelle 27 nach, bevorzugt radial, außen. Die heckseitige Schwenkwelle 25 und die heckseitige Hohlwelle 27 erstrecken sich parallel zu der Querachse Q. Die Lagerböcke 21 und 23 sind auf der der Wanne 3 abgewandten Deckfläche des Basis-Deckelteils 5 befestigt, und zwar jeweils in und/oder innerhalb einem heckseitigen Endabschnitt des Basis-Deckelteils 5. Der heckseitige Endabschnitt des Basis-Deckelteils 5 ist dem Front-Deckelteil 7 abgewandt. Jeder der heckseitigen Lagerböcke 21 und 23 weist einen Lagerbock-Durchbruch auf, in dem die heckseitige Hohlwelle 27, hier lediglich beispielhaft, um ihre Längsachse drehbar gelagert ist. Alternativ ist es bei dieser oder einer anderen Ausführungsform des Absetzcontainers 1 jedoch auch möglich, dass die heckseitige Hohlwelle 27 drehfest in den Lagerbock-Durchbrüchen der heckseitigen Lagerböcke 21 und 23 gelagert ist. Die heckseitige Schwenkwelle 25 ist in dem Durchlass der heckseitigen Hohlwelle 27 angeordnet und um ihre Längsachse relativ zu der heckseitigen Hohlwelle 27 drehbar gelagert.

Der Absetzcontainer 1 weist eine heckseitige Verbindungseinrichtung auf, die durch eine erste, heckseitige Verbindungsanordnung sowie eine zweite, heckseitige Verbindungsanordnung gebildet ist. Dadurch sind das Basis-Deckelteil 5 und die Wanne 3 dazu ausgebildet sind und dazu geeignet sind, dass das Basis-Deckelteil 5 derart mit der Wanne 3, bevorzugt werkzeuglos lösbar und formschlüssig, verbindbar ist und in dem geschlossenen Zustand des Absetzcontainers 1 auch formschlüssig verbunden ist, dass das Basis-Deckelteil 5, bevorzugt parallel zu einer Querachse Q des Absetzcontainers 1, grundsätzlich verschwenkbar an der Wanne 3 gelagert ist. Dies gilt insbesondere für den Fall, dass der Absetzcontainer 1 eine, später detailliert beschriebene, frontseitige Verbindungseinrichtung aufweist, die in ihren Offenzustand verstellt ist, in dem das Basis-Deckelteil 5 ausschließlich über die heckseitige Verbindungseinrichtung mit der Wanne 3 verbunden ist.

Die erste, heckseitige Verbindungsanordnung ist an einem ersten Ende der heckseitigen Schwenkwelle 25 angeordnet und die zweite, heckseitige Verbindungsanordnung ist an einem zweiten, dem ersten Ende der heckseitigen Schwenkwelle 25 gegenüberliegenden Ende der heckseitigen Schwenkwelle 25 angeordnet.

Die erste, heckseitige Verbindungsanordnung ist durch ein erstes, deckelseitiges Verbindungselement 31 sowie durch ein erstes, wannenseitiges Verbindungselement 33 gebildet. Die zweite, heckseitige Verbindungsanordnung ist durch ein zweites, deckelseitiges Verbindungselement 35 sowie durch ein zweites, wannenseitiges Verbindungselement 37 gebildet. Das erste, deckelseitige Verbindungselement 31 ist drehfest mit dem ersten Ende der heckseitigen Schwenkwelle 25 verbunden. Das zweite, deckelseitige Verbindungselement 35 ist drehfest mit dem zweiten Endabschnitt der heckseitigen Schwenkwelle 25 verbunden. Anders ausgedrückt: Das erste, deckelseitige Verbindungselement 31 ist über die heckseitige Schwenkwelle 25 drehfest mit dem zweiten, deckelseitigen Verbindungselement 35 verbunden. Die heckseitige Schwenkwelle 25 sowie das erste, deckelseitige Verbindungselement 31 und das zweite, deckelseitige Verbindungselement 35 sind, zumindest in dem geschlossenen Zustand des Absetzcontainers 1, zu der Längsmittelebene LE ebenensymmetrisch.

Das Basis-Deckelteil 5 weist, parallel zu der Längsachse L, eine Basislänge BL mit einem Basislängen-Wert auf. Lediglich beispielhaft erstreckt sich der heckseitige Endabschnitt des Basis-Deckelteils 5 ausgehend von einer heckseitigen und dem Front-Deckelteil 7 abgewandten Endkante HE des Basis-Deckelteils 5 und parallel zu der Längsachse L bis zu einem Sechstel oder einem Fünftel oder einem Viertel oder einem Drittel des Basislängen-Wertes.

Das erste, deckelseitige Verbindungselement 31 übergreift die erste Längswand 13 der Wanne 3 wannenaußenseitig. Das zweite, deckelseitige Verbindungselement 35 übergreift die zweite Längswand 15 der Wanne 3 wannenaußenseitig. Das erste, wannenseitige Verbindungselement 33 ist, hier lediglich beispielhaft, lage- und positionsfest und wannenaußenseitig an der ersten Längswand 13 der Wanne 3 befestigt ist. Das zweite, wannenseitige Verbindungselement 37 ist lage- und positionsfest und wannenaußenseitig an der zweiten Längswand 15 der Wanne 3 befestigt.

Hier lediglich beispielhaft ist vorgesehen und in den Figuren 1, 3 und 4 beispielhaft dargestellt, dass das erste, deckelseitige Verbindungselement 31 und das zweite, deckelseitige Verbindungselement 35 jeweils durch eine Öse gebildet sind. Das erste, wannenseitige Verbindungselement 33 und das zweite, wannenseitige Verbindungselement 37 sind jeweils durch einen Haken gebildet. Wie dies in der Figur 1 dargestellt ist, das erste, deckelseitige Verbindungselement 31 und das zweite, deckelseitige Verbindungselement 35 jeweils durch eine Öse gebildet sind. Das erste, wannenseitige Verbindungselement 33 und das zweite, wannenseitige Verbindungselement 37 sind jeweils durch einen Haken gebildet.

Der Absetzcontainer 1 weist ferner eine nicht dargestellte, heckseitige Federeinheit auf. Die heckseitige Federeinheit ist dazu ausgebildet, dass das Heck-Deckelteil 9 in Richtung seines Offenzustandes relativ zu dem Basis-Deckelteil 5 federbelastet ist. Dies erleichtert das Verstellen des Heck-Deckelteils 9 von seinem Schließzustand, wie er in den Figuren 1 bis 8 dargestellt ist, in seinen Offenzustand. Die heckseitige Federeinheit kann ein oder mehrere Federelemente aufweisen, die zwischen dem Heck-Deckelteil 9 und dem Basis-Deckelteil 5 wirken. Die Federelemente der heckseitigen Federeinheit können jeweils beispielsweise durch eine Zugfeder oder durch eine Torsionsfeder gebildet sein.

Außerdem kann der Absetzcontainer 1 zumindest ein nicht dargestelltes Hebeelement aufweisen, das an dem Basis-Deckelteil 5 befestigt. Mittels des Hebeelementes ist das Basis-Deckelteil 5 oder die gesamte Deckelanordnung auf einfache Weise beispielsweise mittels eines Krans von der Wanne 3 abhebbar oder auf die Wanne 3 aufsetzbar. Das oder die Hebeelemente können jeweils beispielsweise durch eine Kranöse oder durch einen Schäkel oder durch eine Ringschraube gebildet sein.

Der Absetzcontainer 1 weist, wie dies in der Figur 2 dargestellt ist, ferner einen ersten, frontseitigen Lagerbock 51 und einen zweiten, frontseitigen Lagerbock 53 sowie eine frontseitige Schwenkwelle 55 und eine frontseitige Hohlwelle 57 auf. Die frontseitige Hohlwelle 57 begrenzt einen Durchlass der frontseitigen Hohlwelle 57 nach, bevorzugt radial, außen. Die frontseitige Schwenkwelle 55 und die frontseitige Hohlwelle 57 erstrecken sich parallel zu der Querachse Q. Die Lagerböcke 51 und 53 sind auf der der Wanne 3 abgewandten Deckfläche des Basis-Deckelteils 5 befestigt, und zwar jeweils in und/oder innerhalb einem frontseitigen Endabschnitt des Basis-Deckelteils 5. Der frontseitige Endabschnitt des Basis-Deckelteils 5 ist dem Heck-Deckelteil 7 abgewandt. Jeder der Lagerböcke 51 und 53 weist einen Lagerbock-Durchbruch auf, in dem die frontseitige Hohlwelle 57, hier lediglich beispielhaft, um ihre Längsachse drehbar gelagert ist. Alternativ ist es bei dieser oder einer anderen Ausführungsform des Absetzcontainers 1 jedoch auch möglich, dass die frontseitige Hohlwelle 57 drehfest in den Lagerbock-Durchbrüchen der frontseitigen Lagerböcke 51 und 53 gelagert ist. Die frontseitige Schwenkwelle 55 ist in dem Durchlass der frontseitigen Hohlwelle 57 angeordnet und um ihre Längsachse relativ zu der frontseitigen Hohlwelle 57 drehbar gelagert.

Der Absetzcontainer 1 weist die frontseitige Verbindungseinrichtung auf, die durch eine erste, frontseitige Verbindungsanordnung sowie eine zweite, frontseitige Verbindungsanordnung gebildet ist. Die erste, frontseitige Verbindungsanordnung ist an einem ersten Ende der frontseitigen Schwenkwelle 55 angeordnet und die zweite, frontseitige Verbindungsanordnung ist an einem zweiten, dem ersten Ende der frontseitigen Schwenkwelle 55 gegenüberliegenden Ende der frontseitigen Schwenkwelle 55 angeordnet.

Die erste, frontseitige Verbindungsanordnung ist durch ein erstes, deckelseitiges Verbindungselement 61 sowie durch ein erstes, wannenseitiges Verbindungselement 63 gebildet. Die zweite, frontseitige Verbindungsanordnung ist durch ein zweites, deckelseitiges Verbindungselement 65 sowie durch ein zweites, wannenseitiges Verbindungselement 67 gebildet. Das erste, deckelseitige Verbindungselement 31 ist drehfest mit dem ersten Ende der heckseitigen Schwenkwelle 25 verbunden. Das zweite, deckelseitige Verbindungselement 35 ist drehfest mit dem zweiten Endabschnitt der heckseitigen Schwenkwelle 25 verbunden. Anders ausgedrückt: Das erste, deckelseitige Verbindungselement 61 ist über die frontseitige Schwenkwelle 55 drehfest mit dem zweiten, deckelseitigen Verbindungselement 65 verbunden. Die frontseitige Schwenkwelle 55 sowie das erste, deckelseitige Verbindungselement 51 und das zweite, deckelseitige Verbindungselement 55 sind, zumindest in dem geschlossenen Zustand des Absetzcontainers 1, zu der Längsmittelebene LE ebenensymmetrisch.

Das Basis-Deckelteil 5 weist, parallel zu der Längsachse L, die Basislänge BL mit dem Basislängen-Wert auf. Lediglich beispielhaft erstreckt sich der frontseitige Endabschnitt des Basis-Deckelteils 5 ausgehend von einer frontseitigen und dem Heck-Deckelteil 9 abgewandten Endkante FE des Basis-Deckelteils 5 und parallel zu der Längsachse L bis zu einem Sechstel oder einem Fünftel oder einem Viertel oder einem Drittel des Basislängen-Wertes.

Das erste, deckelseitige Verbindungselement 61 übergreift die erste Längswand 13 der Wanne 3 wannenaußenseitig. Das zweite, deckelseitige Verbindungselement 65 übergreift die zweite Längswand 15 der Wanne 3 wannenaußenseitig. Das erste, wannenseitige Verbindungselement 63 ist, hier lediglich beispielhaft, lage- und positionsfest und wannenaußenseitig an der ersten Längswand 13 der Wanne 3 befestigt ist. Das zweite, wannenseitige Verbindungselement 67 ist lage- und positionsfest und wannenaußenseitig an der zweiten Längswand 15 der Wanne 3 befestigt.

Hier lediglich beispielhaft ist vorgesehen und in den Figuren 1, 3 und 4 beispielhaft dargestellt, dass das erste, deckelseitige Verbindungselement 61 und das zweite, deckelseitige Verbindungselement 65 jeweils durch eine Öse gebildet sind. Das erste, wannenseitige Verbindungselement 63 und das zweite, wannenseitige Verbindungselement 67 sind jeweils durch einen Haken gebildet. Wie dies in der Figur 1 dargestellt ist, das erste, deckelseitige Verbindungselement 61 und das zweite, deckelseitige Verbindungselement 65 jeweils durch eine Öse gebildet sind. Das erste, wannenseitige Verbindungselement 63 und das zweite, wannenseitige Verbindungselement 67 sind jeweils durch einen Haken gebildet.

Wie dies in den Figuren 1 bis 4 dargestellt ist, ist das Basis-Deckelteil 5 werkzeuglos formschlüssig und werkzeuglos lösbar mit der Wanne 3 verbunden, und zwar, in dem geschlossenen Zustand des Absetzcontainers 1, sowohl über die heckseitige Verbindungseinrichtung als auch über die frontseitige Verbindungseinrichtung.

Im geschlossenen Zustand des Absetzcontainers 1 befindet sich sowohl die heckseitige Verbindungseinrichtung als auch die frontseitige Verbindungseinrichtung in ihrem Schließzustand. In dem Schließzustand der heckseitigen Verbindungseinrichtung ist das erste, deckelseitige und als Öse ausgebildete Verbindungselement 31 in das erste, wannenseitige und als Haken ausgebildete Verbindungselement 33 eingehakt, so dass das erste, deckelseitige Verbindungselement 31 in Formschlussverbindung mit dem ersten, wannenseitigen Verbindungselement 33 steht. Außerdem ist das zweite, deckelseitige und als Öse ausgebildete Verbindungselement 35 in das zweite, wannenseitige und als Haken ausgebildete Verbindungselement 37 eingehakt, so dass das erste, deckelseitige Verbindungselement 35 in Formschlussverbindung mit dem ersten, wannenseitigen Verbindungselement 37 steht. Ferner befindet sich das erste, deckelseitige und als Öse ausgebildete Verbindungselement 51 in das erste, wannenseitige und als Haken ausgebildete Verbindungselement 53 eingehakt, so dass das erste, deckelseitige Verbindungselement 51 in Formschlussverbindung mit dem ersten, wannenseitigen Verbindungselement 53 steht. Außerdem ist das zweite, deckelseitige und als Öse ausgebildete Verbindungselement 55 in das zweite, wannenseitige und als Haken ausgebildete Verbindungselement 57 eingehakt, so dass das erste, deckelseitige Verbindungselement 55 in Formschlussverbindung mit dem ersten, wannenseitigen Verbindungselement 57 steht.

Durch manuelles Drehen der heckseitigen Schwenkwelle 25 kann die heckseitige Verbindungseinrichtung in den Offenzustand verstellt werden, bei dem die Verbindungselemente der heckseitigen Verbindungseinrichtung außer Eingriff miteinander gebracht sind. Das Basis-Deckelteil 5 ist somit im Bereich der heckseitigen Schwenkwelle 25 nicht mit der Wanne 3 verbunden. Durch manuelles Drehen der frontseitigen Schwenkwelle 55 kann auch die frontseitige Verbindungseinrichtung in den Offenzustand verstellt werden, bei dem die Verbindungselemente der frontseitigen Verbindungseinrichtung außer Eingriff miteinander gebracht sind. Das Basis-Deckelteil 5 ist somit im Bereich der frontseitigen Schwenkwelle 55 nicht mit der Wanne 3 verbunden.

Das Front-Deckelteil 7 ist derart an der frontseitigen Hohlwelle 57 angebunden, dass das Front-Deckelteil 7, beispielsweise zum Befüllen des Material-Aufnahmeraumes, um die Längsachse der frontseitigen Hohlwelle 57 relativ zu dem Basis-Deckelteil 5 verschwenkbar ist. Das Heck-Deckelteil 9 ist derart an der heckseitigen Hohlwelle 27 angebunden, dass das Heck-Deckelteil 9, beispielsweise zum Befüllen es Material-Aufnahmeraumes, um die Längsachse der heckseitigen Hohlwelle 27 relativ zu dem Basis-Deckelteil 5 verschwenkbar ist.

Anhand der Figuren 5 bis 8 ist nachstehend ein Verfahren zum Entleeren des Materials aus dem Material-Aufnahmeraum beschrieben. Das Verfahren weist einen Bereitstellungsschritt auf, bei dem zunächst der Absetzcontainer 1 bereitgestellt wird, und zwar in seinem geschlossenen Zustand. Dabei befinden sich sowohl die heckseitige Verbindungseinrichtung als auch die frontseitige Verbindungseinrichtung jeweils in ihrem Schließzustand. Dies entspricht dem Zustand, in dem der Absetzcontainer 1 für gewöhnlich auf einem LKW mit Absetzkipperaufbau an der Deponie ankommt.

Das Verfahren weist ferner einen Öffnungsschritt auf, der zeitlich anschließend an den Bereitstellungsschritt ausgeführt wird. Bei dem Öffnungsschritt wird das Front-Deckelteil 7 um die Längsachse der frontseitigen Schwenkwelle 55 in positiver Hochachsenrichtung der Hochachse H relativ zu dem Basis-Deckelteil 5 in seinen Offenzustand verschwenkt. Der Offenzustand des Front-Deckelteils 7 ist in allen Figuren 5 bis 8 dargestellt. Außerdem wird bei dem Öffnungsschritt die frontseitige Verbindungseinrichtung in ihren Offenzustand verstellt, und zwar durch entsprechendes Drehen der frontseitigen Schwenkwelle 55, so dass die deckelseitigen Verbindungselemente 51 und 55 außer Eingriff mit den ihnen jeweils zugeordnete, wannenseitigen Verbindungselementen 53 und 57 kommen. Der Offenzustand der frontseitigen Verbindungseinrichtung ist in den Figuren 6 bis 8 dargestellt. Die heckseitige Verbindungseinrichtung verbleibt dabei in ihrem Schließzustand.

Das Verfahren weist ferner einen Kippschritt auf, der zeitlich nach dem Öffnungsschritt durchgeführt wird. Bei dem Kippschritt wird der Absetzcontainer 1 mittels des Absetzkipperaufbaus des LKW um eine Kippachse KA und in positiver Längsachsenrichtung der Längsachse L gekippt. Die positive Längsachsenrichtung der Längsachse L ist anhand der Pfeilspitzen der Längsachse L in den Figuren 1 und 2 ersichtlich. Zu Beginn des Kippschrittes liegt das Basis-Deckelteil 5 im Bereich der frontseitigen Schwenkwelle 55 noch unter Einwirkung der Schwerkraftwirkung auf der Wanne 3 auf. Dieser Zustand ist in der Figur 7 gezeigt. Im weiteren zeitlichen Verlauf des Kippschrittes wird der Absetzcontainer 1 weiter um seine Kippachse KA verkippt. Dabei verschwenkt sich das Basis-Deckelteil 5 zusammen mit dem Front-Deckelteil 7 um die Längsachse der heckseitigen Schwenkwelle 25 relativ zu der Wanne 3 und von der Wanne 3 weg. Dieser Zustand ist in der Figur 8 gezeigt. Dadurch wird ein wesentlich größerer Bereich der Wannenöffnung freigegeben, als dies bei Absetzcontainer der Fall ist, bei denen das Basis-Deckelteil 5 mit der Wanne 3 verschweißt ist. Die Entleerung des Materials aus dem Material-Aufnahmeraum ist dadurch erheblich vereinfacht. So kann der Absetzcontainer 1, selbst bei in den Material-Aufnahmeraum hineingepresstem Material, allein durch das Kippen des Absetzcontainers 1 komfortabel, sicher und einfach entleert werden.

Anschließend kann der Absetzcontainer 1 in entgegengesetzter Richtung um die Kippachse KA verschwenkt werden, wodurch das Basis-Deckelteil 5 unter Einwirkung der Schwerkraftwirkung wieder auf der Wanne 3 zum Liegen kommt.

### Bezugszeichenliste

- 1: Absetzcontainer
- 3: Wanne
- 5: Basis-Deckelteil
- 7: Front-Deckelteil
- 9: Heck-Deckelteil

- 11: Boden
- 13: erste Längswand
- 15: zweite Längswand
- 17: Frontwand
- 19: Heckwand

- 21: erster, heckseitiger Lagerbock
- 23: zweiter, heckseitiger Lagerbock
- 25: heckseitige Schwenkwelle
- 27: heckseitige Hohlwelle

- 31: erstes, deckelseitiges Verbindungselement
- 33: erstes, wannenseitiges Verbindungselement
- 35: zweites, deckelseitiges Verbindungselement
- 37: zweites, wannenseitiges Verbindungselement

- 51: erster, frontseitiger Lagerbock
- 53: zweiter, frontseitiger Lagerbock
- 55: frontseitige Schwenkwelle
- 57: frontseitige Hohlwelle

- 61: erstes, deckelseitiges Verbindungselement
- 63: erstes, wannenseitiges Verbindungselement
- 65: zweites, deckelseitiges Verbindungselement
- 67: zweites, wannenseitiges Verbindungselement

- HE: heckseitige Endkante
- FE: frontseitige Endkante
- L: Längsachse
- Q: Querachse
- H: Hochachse
- LE: Längsmittelebene
- QE: Quermittelebene
- KA: Kippachse

## Patentansprüche

1. Absetzcontainer mit:
einer Wanne (3), und
einer Deckelanordnung,
wobei die Deckelanordnung ein Basis-Deckelteil (5) sowie ein Front-Deckelteil (7) aufweist,
wobei das Front-Deckelteil (7) derart mit dem Basis-Deckelteil (5) in Verbindung steht, dass das Front-Deckelteil (7) relativ zu dem Basis-Deckelteil (5) verschwenkbar ist, und
wobei das Basis-Deckelteil (5) und/oder die Wanne (3) derart miteinander, bevorzugt formschlüssig und/oder lösbar und/oder werkzeuglos lösbar, verbindbar sind und/oder, bevorzugt formschlüssig und/oder lösbar und/oder werkzeuglos lösbar, verbunden sind, dass das Basis-Deckelteil, bevorzugt parallel zu einer Querachse (Q) der Wanne (3) und/oder des Absetzcontainers (1), verschwenkbar an der Wanne (3) gelagert ist,
und/oder
wobei das Basis-Deckelteil (5) und/oder die Wanne (3) dazu ausgebildet sind und/oder dazu geeignet sind, dass das Basis-Deckelteil (5) derart mit der Wanne (3), bevorzugt lösbar und/oder werkzeuglos und/oder formschlüssig, verbindbar ist und/oder, bevorzugt formschlüssig, verbunden ist, dass das Basis-Deckelteil (5), bevorzugt parallel zu einer Querachse (Q) der Wanne (3) und/oder des Absetzcontainers (1), verschwenkbar an der Wanne (3) gelagert ist.

2. Absetzcontainer nach Anspruch 1, **dadurch gekennzeichnet,**
**dass** der Absetzcontainer (1) eine heckseitige Schwenkwelle (25) aufweist,
wobei das Basis-Deckelteil (5), bevorzugt bei einer frontseitigen Verbindungseinrichtung des Absetzcontainers (1) im Offenzustand, um die heckseitige, und bevorzugt mit dem Basis-Deckelteil (5) verbundene, Schwenkwelle (25) verschwenkbar an der Wanne (3) gelagert ist,
wobei bevorzugt vorgesehen ist, dass sich die heckseitige Schwenkwelle (25) parallel zu einer Querachse (Q) des Absetzcontainers (1) und/oder des Basis-Deckelteils (5) und/oder der Wanne (3) erstreckt.

3. Absetzcontainer nach Anspruch 2, **dadurch gekennzeichnet,**
**dass** der Absetzcontainer (1) eine heckseitige Verbindungseinrichtung aufweist, wobei vorgesehen ist, dass die heckseitige Verbindungseinrichtung, bevorzugt durch Drehen der heckseitigen Schwenkwelle (25) um ihre Längsachse, von einem Schließzustand der heckseitigen Verbindungseinrichtung, bei dem die heckseitige Schwenkwelle (25), bevorzugt formschlüssig, mit der Wanne (3) verbunden ist, in einen Schließzustand der heckseitigen Verbindungseinrichtung verstellbar ist, bei dem die heckseitige Schwenkwelle (25) außer Verbindung, bevorzugt außer Formschlussverbindung, mit der Wanne (3) steht.

4. Absetzcontainer nach Anspruch 2 oder Anspruch 3, **dadurch gekennzeichnet, dass** die heckseitige Verbindungseinrichtung dazu ausgebildet ist und/oder dazu geeignet ist, dass, bevorzugt durch eine vorzugsweise manuelle Betätigung der heckseitigen Verbindungseinrichtung und/oder Drehen der heckseitigen Schwenkwelle (25) um ihre Längsachse, die heckseitige Schwenkwelle (25), bevorzugt bei auf der Wanne (3) aufgesetzter Deckelanordnung, mit der Wanne (3), bevorzugt lösbar und/oder werkzeuglos, mit der Wanne (3) verbindbar ist, und zwar bevorzugt durch Verstellen der heckseitigen Verbindungseinrichtung in den Schließzustand der heckseitigen Verbindungseinrichtung oder von der Wanne (3) lösbar ist, und zwar bevorzugt durch Verstellen der heckseitigen Verbindungseinrichtung in den Offenzustand der heckseitigen Verbindungseinrichtung.

5. Absetzcontainer nach Anspruch 1, **dadurch gekennzeichnet,**
**dass** die heckseitige Schwenkwelle (25) auf einer der Wanne (3) abgewandten Deckfläche des Basis-Deckelteils (5) befestigt ist,
und/oder
**dass** die heckseitige Schwenkwelle (25) in und/oder innerhalb eines heckseitigen Endabschnittes des Basis-Deckelteils (5) an dem Basis-Deckelteil (5) befestigt ist, welcher heckseitige Endabschnitt des Basis-Deckelteils (5) dem Front-Deckelteil (7) abgewandt ist.

6. Absetzcontainer nach einem der Ansprüche 2 bis 5, **dadurch gekennzeichnet, dass** der Absetzcontainer (1) einen ersten, heckseitigen Lagerbock (21) und/oder einen zweiten, heckseitigen Lagerbock (23) aufweist,
wobei vorgesehen ist, dass die heckseitige Schwenkwelle (25) über den und/oder mittels des ersten, heckseitigen Lagerbockes (21) und/oder des zweiten, heckseitigen Lagerbockes (23) an dem Basis-Deckelteil (5) befestigt ist, und/oder
wobei vorgesehen ist, dass die heckseitige Schwenkwelle (25) in einem Lagerbock-Durchlass des ersten, heckseitigen Lagerbockes (21) und/oder in einem Lagerbock-Durchlass des zweiten, heckseitigen Lagerbockes (23) drehbar gelagert ist, und/oder
wobei vorgesehen ist, dass der erste, heckseitige Lagerbock (21) und/oder der zweite, heckseitige Lagerbock (23) auf der der Wanne (3) abgewandten Deckfläche des Basis-Deckelteils (5) befestigt ist.

7. Absetzcontainer nach einem der Ansprüche 3 bis 6, **dadurch gekennzeichnet, dass** die heckseitige Verbindungseinrichtung eine erste, heckseitige Verbindungsanordnung und/oder eine zweite, heckseitige Verbindungsanordnung aufweist,
wobei vorgesehen ist, dass die erste, heckseitige Verbindungsanordnung an einem ersten Ende der heckseitigen Schwenkwelle (25) oder an einer ersten Stirnseite der heckseitigen Schwenkwelle (25) angeordnet ist,
und/oder
dass die zweite, heckseitige Verbindungsanordnung an einem zweiten, dem ersten Ende der heckseitigen Schwenkwelle (25) gegenüberliegenden Ende der heckseitigen Schwenkwelle (25) und/oder an einer zweiten, der ersten Stirnseite der heckseitigen Schwenkwelle (25) gegenüberliegenden Stirnseite der heckseitigen Schwenkwelle (25) angeordnet ist.

8. Absetzcontainer nach Anspruch 7, **dadurch gekennzeichnet,**
**dass** die erste, heckseitige Verbindungsanordnung durch ein erstes, deckelseitiges Verbindungselement (31) sowie durch ein erstes, wannenseitiges Verbindungselement (33) gebildet ist,
und/oder
**dass** die zweite, heckseitige Verbindungsanordnung durch ein zweites, deckelseitiges Verbindungselement (35) sowie durch ein zweites, wannenseitiges Verbindungselement (37) gebildet ist.

9. Absetzcontainer nach Anspruch 8, **dadurch gekennzeichnet,**
**dass** das erste, deckelseitige Verbindungselement (31) der ersten, heckseitigen Verbindungsanordnung drehfest mit dem ersten Ende der heckseitigen Schwenkwelle (25) oder mit der ersten Stirnseite der heckseitigen Schwenkwelle (25) verbunden ist,
und/oder
**dass** das zweite, deckelseitige Verbindungselement (35) der zweiten, heckseitigen Verbindungsanordnung drehfest mit dem zweiten Endabschnitt der heckseitigen Schwenkwelle (25) oder mit der zweiten Stirnseite der heckseitigen Schwenkwelle (25) verbunden ist.

10. Absetzcontainer nach Anspruch 8 oder Anspruch 9, **dadurch gekennzeichnet, dass** das erste, wannenseitige Verbindungselement (33) der ersten, heckseitigen Verbindungsanordnung, bevorzugt lage- und/oder positionsfest, an einer ersten Längswand (13) der Wanne (3) und/oder wannenaußenseitig an der Wanne (3) befestigt ist,
und/oder
dass das zweite, wannenseitige Verbindungselement (37) der zweiten, heckseitigen Verbindungsanordnung, bevorzugt lage- und/oder positionsfest, an einer zweiten Längswand (15) der Wanne (3) und/oder wannenaußenseitig an der Wanne (3) befestigt ist.

11. Absetzcontainer nach einem der Ansprüche 8 bis 10, **dadurch gekennzeichnet, dass** das erste, deckelseitige Verbindungselement (31) der ersten, heckseitigen Verbindungsanordnung, eine erste Längswand (13) der Wanne (3) wannenaußenseitig übergreift,
und/oder
dass das zweite, deckelseitige Verbindungselement (35) der zweiten, heckseitigen Verbindungsanordnung eine zweite Längswand (15) der Wanne (3) wannenaußenseitig übergreift.

12. Absetzcontainer nach einem der Ansprüche 8 bis 11, **dadurch gekennzeichnet, dass** das erste, deckelseitige Verbindungselement (31) der ersten, heckseitigen Verbindungsanordnung und das erste, wannenseitige Verbindungselement (33) der ersten, heckseitigen Verbindungsanordnung dazu ausgebildet sind und/oder dazu geeignet sind, dass das erste, deckelseitige Verbindungselement (31) der ersten, heckseitigen Verbindungsanordnung in, bevorzugt lösbare und/oder werkzeuglose, Verbindung, bevorzugt Formschluss- und/oder Hakenverbindung, mit dem ersten, wannenseitigen Verbindungselement (33) der ersten, heckseitigen Verbindungsanordnung bringbar ist, und zwar bevorzugt um das Basis-Deckelteil (5) verschwenkbar an der Wanne (3) zu lagern und/oder die heckseitige Schwenkwelle (25) an der Wanne (3), bevorzugt lösbar und/oder werkzeuglos, zu befestigen, und/oder
dass das zweite, deckelseitige Verbindungselement (35) der zweiten, heckseitigen Verbindungsanordnung und das zweite, wannenseitige Verbindungselement (37) der zweiten, heckseitigen Verbindungsanordnung dazu ausgebildet sind und/oder dazu geeignet sind, dass das zweite, deckelseitige Verbindungselement (35) der zweiten, heckseitigen Verbindungsanordnung in, bevorzugt lösbare und/oder werkzeuglose, Verbindung, bevorzugt Formschluss- und/oder Hakenverbindung, mit dem zweiten, wannenseitigen Verbindungselement (37) der zweiten, heckseitigen Verbindungsanordnung bringbar ist, und zwar bevorzugt um das Basis-Deckelteil (5) verschwenkbar an der Wanne (3) zu lagern und/oder die heckseitige Schwenkwelle (25) an der Wanne (3), bevorzugt lösbar und/oder werkzeuglos, zu befestigen.

13. Absetzcontainer nach einem der Ansprüche 8 bis 13, **dadurch gekennzeichnet, dass** das erste, deckelseitige Verbindungselement (31) der ersten, heckseitigen Verbindungsanordnung und das zweite, deckelseitige Verbindungselement (35) der zweiten, heckseitigen Verbindungsanordnung derart an der heckseitigen Schwenkwelle (25) angeordnet sind, dass das erste, deckelseitige Verbindungselement (31) der ersten, heckseitigen Verbindungsanordnung und das zweite, deckelseitige Verbindungselement (35) der zweiten, heckseitigen Verbindungsanordnung ebenensymmetrisch zu der Längsmittelebene (LE) des Absetzcontainers (1) und/oder der Wanne (3) an der heckseitigen Schwenkwelle (25) angeordnet sind,
und/oder
dass das erste, deckelseitige Verbindungselement (31) der ersten, heckseitigen Verbindungsanordnung und das zweite, deckelseitige Verbindungselement (35) der zweiten, heckseitigen Verbindungsanordnung derart an der heckseitigen Schwenkwelle (25) angeordnet sind, dass ein in Verbindung bringen des ersten, deckelseitigen Verbindungselementes (31) der ersten, heckseitigen Verbindungsanordnung mit dem ersten, wannenseitigen Verbindungselement (33) der ersten, heckseitigen Verbindungsanordnung gleichermaßen und/oder gleichzeitig zu einem in Verbindung bringen des zweiten, deckelseitigen Verbindungselementes (35) der zweiten, heckseitigen Verbindungsanordnung mit dem zweiten, wannenseitigen Verbindungselement (37) der zweiten, heckseitigen Verbindungsanordnung führt.

14. Absetzcontainer nach einem der vorhergehenden Ansprüche, **dadurch gekennzeichnet,**
**dass** die Deckelanordnung ein Heck-Deckelteil (9) aufweist,
wobei vorgesehen ist, dass das Heck-Deckelteil (9) derart mit dem Basis-Deckelteil (5) in Verbindung steht, dass das Heck-Deckelteil (9) relativ zu dem Basis-Deckelteil (5) verschwenkbar ist,
und/oder
wobei vorgesehen ist, dass das Heck-Deckelteil (9) an einer dem Front-Deckelteil (7) gegenüberliegenden Seite des Basis-Deckelteils (5) angeordnet ist.

15. Verfahren zum Entleeren eines Absetzcontainers nach einem der vorhergehenden Ansprüche mit:
einem Bereitstellungsschritt, bei dem der Absetzcontainer (1) nach einem der vorhergehenden Ansprüche bereitgestellt wird, und zwar bevorzugt in seinem geschlossenen Zustand,
einem Öffnungsschritt, bei dem das Front-Deckelteil (7) in seinen Offenzustand verschwenkt wird und die frontseitige Verbindungseinrichtung in ihren Offenzustand verstellt wird, und
einem Kippschritt, bei dem der Absetzcontainer (1) um eine Kippachse (KA) gekippt und dadurch Material aus dem Material-Aufnahmeraum entleert wird.
